# EUROPÄISCHE PATENTSCHRIFT

(11) **EP 2 988 372 B1**
(45) Veröffentlichungstag und Bekanntmachung des Hinweises auf die Patenterteilung: **20.07.2016**
(21) Anmeldenummer: 14002930.7
(22) Anmeldetag: 23.08.2014
(51) Int. Cl.: H01R 4/44, H01R 13/53

(54) **Hochspannungs-Stromklemme**
High voltage current terminal
Griffe d'alimentation haute tension

(43) Veröffentlichungstag der Anmeldung: 24.02.2016
(73) Patentinhaber: Austrian Power Grid AG, 1220 Wien (AT)
(72) Erfinder: Liebhart, Oskar, 1220 Wien (AT)
(74) Vertreter: Patentanwaltskanzlei Matschnig & Forsthuber OG

(56) Entgegenhaltungen:
- CH-A- 412 033
- FR-A5- 2 155 349
- US-A- 2 986 721
- US-A- 3 012 091
- US-A- 4 985 003

## Beschreibung

Die Erfindung betrifft eine Hochspannungs-Stromklemme für Anwendungen ab 60 kV aufwärts mit zwei einander etwa spiegelbildlich gegenüber angeordneten langgestreckten Klemmhälften, die je zwei parallele Längsrinnen zum Aufnehmen der zu verbindenden Endabschnitte zweier paralleler Stromleitungsseile aufweisen, welche Längsrinnen teilkreisförmige Querschnitte haben; dabei sind die beiden Klemmhälften mittels mehrerer, vorzugsweise dreier, in Richtung der Längsrinnen und Leitungsseile hintereinander angeordneter Schrauben gegeneinander spannbar; die Schrauben gehen durch in der Längssymmetrieachse der Klemmhälften angeordnete Öffnungen der beiden Klemmhälften, und ihre Endabschnitte sind vollständig in Ausnehmungen an den den Längsrinnen gegenüberliegenden Seiten der Klemmenhälften innerhalb einer die Außenkontur der Stromklemme eng umschreibenden, etwa halbkreis- oder halbellipsenförmigen Kurve angeordnet.

Eine derartige bekannte Stromklemme ist beschrieben in den Fig. 1-3, wobei sie in Fig. 1 in Seitenansicht gemeinsam mit zwei geklemmten Endabschnitten gleich dicker Leitungsseile, in Fig. 2 in Draufsicht und in Fig. 3 in einem Querschnitt entlang der Linie III-III in Fig. 1 gezeigt ist.

Eine derartige Stromklemme, die eine untere Klemmhälfte 1 und eine obere Klemmhälfte 2 mit jeweiligen Längsrinnen 3, 4 zum Aufnehmen der Leitungsseile 5, 6 und eine Reihe von Schrauben 7 zum Gegeneinanderklemmen der beiden Klemmhälften 1, 2 aufweist, ist nur zum Verbinden von Endabschnitten von Leitungsseilen 5, 6 mit demselben Durchmesser geeignet. Weitere Merkmale sind Öffnungen 8, 9 in Form von mit geringem Spiel die Schrauben 7 umgebenden Bohrungen, sowie die Öffnungen 8, 9 am Ende erweiternde Ausnehmungen 10 bzw. 11 für die Endabschnitte der Schrauben. In der Öffnung 11 der oberen Klemmhälfte 2 sitzen mit für ein Werkzeug ausreichendem Spiel die Köpfe 7' der Schrauben 7, in der Öffnung 10 der unteren Klemmhälfte 1 sitzt unverdrehbar die Schraubenmutter 7". Ein Sprenring ist mit 7''', eine aus elastischem Werkstoff zum Festhalten der Schraube 7 bestehender Sicherungsring mit 7^{IV} bezeichnet.

Will man Endabschnitte von Stromleitungsseilen mit verschiedenen Durchmessern verbinden, werden nach dem Stand der Technik Hochspannungs-Stromklemmen gemäß den Fig. 4-6 verwendet, wobei die Darstellungen der Fig. 4-6 den Darstellungen der Fig. 1-3 entsprechen. Die Fig. 4-6 zeigen eine Stromklemme mit im Querschnitt etwa halbkreisförmigen Längsrinnen 3, 3' bzw. 4, 4', deren verschiedene Durchmesser genau den verschiedenen Durchmessern der Leitungsseile 5, 6 entsprechen. Die verschiedenen Teile der Stromklemme sind gleich wie in den Fig. 1-3 bezeichnet.

Eine Hochspannungs-Stromklemme nach dem Oberbegriff des Anspruchs 1 ist aus Dokument US-A-3012091 bekannt.

Bisher war die Fachwelt der Meinung, daß die Außenradien der Klemmen symmetrisch sein müssen, um die gefürchteten Koronaerscheinungen zu vermeiden, die bevorzugt an den Kanten der Stromklemmen auftreten können und Lärm und Funkstörungen verursachen. Bei Versuchen hat sich aber gezeigt, daß ein Umfassen der Leitungsseile 5, 6 um jeweils nahezu 180° durch die Längsrinnen 3, 4 der Klemmhälften 1, 2 nicht erforderlich ist, um Koronaentladungen zu vermeiden. Dies trifft jedenfalls dann zu, wenn beide Klemmhälften 1, 2 eng an eine die Außenkontur der Stromklemme umschreibende, etwa halbkreis- oder halbellipsenförmigen Kurve 12 bzw. 13 anschließen, wie dies in den Fig. 1-6 auch zum Stand der Technik gezeigt ist.

Die Erfindung bezweckt das Verringern des Aufwandes für die Arbeit und die Bereitstellung der Teile beim Verbinden der Endabschnitte von Stromleitungsseilen, gleich ob diese denselben oder verschiedene Querschnitte haben. Es soll nur eine Typenreihe mit drei überlappenden Seilbereichen von Hochspannungs-Stromklemmen unabhängig von den Durchmessern der zu verbindenden Endabschnitte der Leitungsseile nötig sein.

Die Erfindung macht sich die erwähnte Erkenntnis zunutze, daß die Leitungsseile nicht um nahezu 180° von den Klemmhälften bzw. deren Längsrinnen umfaßt zu werden brauchen und besteht bei einer Hochspannungs-Stromklemme der eingangs erwähnten Art darin, daß die von den Schrauben durchsetzten Öffnungen an den beiden Klemmhälften verschieden weit sind, wobei die Öffnungen in der einen Klemmhälfte die Schrauben nur knapp durchlassen, wogegen die Öffnungen an der anderen, oberen Klemmhälfte in einem an die erstgenannte Klemmhälfte angrenzenden Bereich weiter sind und ein Schrägstellen der letzterwähnten oberen Klemmhälfte für den Fall des Verbindens zweier verschieden dicker Leitungsseile ermöglichen, wobei die schrägstellbare Klemmhälfte die an ihr anliegenden Leitungsseile über einen weiteren Sektorwinkel umfaßt als die die Schrauben nur knapp durchlassende Klemmhälfte und der Radius der Teilkreise des Querschnitts jeder Längsrinne dem des Querschnitts des dicksten zu klemmenden Leitungsseils entspricht.

Die Erfindung hat die Merkmale des unabhängigen Anspruchs 1.

Vorzugsweise ist die schrägstellbare Klemmhälfte zweiteilig ausgebildet mit einem breiteren inneren Teil, welches die Längsrinnen und die weiten Öffnungen für die durch sie hindurchgehenden Schrauben aufweist, und mit einem schmäleren äußeren Druckplattenteil, welches die weiten Öffnungen überbrückt und am inneren Teil elektrisch leitend flächig anliegt und dort bei gelockerten Schrauben querverschiebbar ist. Dieses Druckplattenteil dient zur gleichmäßigen Verteilung der Anzugsmomente auf das Klemmteil.

Gemäß einer ersten Ausführungsform der erfindungsgemäßen Stromklemme weist das Druckplattenteil die die Köpfe der Schrauben aufnehmende Ausnehmung auf und bildet mit seiner Außenkontur einen Abschnitt der der Außenkontur der Stromklemme folgenden halbkreis- oder halbellipsenförmigen Kurve.

Gemäß einer zweiten Ausführungsform weist das innere breitere Teil der schrägstellbaren Klemmhälfte die die Köpfe der Schrauben aufnehmende Ausnehmung auf und ist das Druckplattenteil flach ausgebildet, wobei die Schrauben mit der Oberseite ihrer Köpfe einen Abschnitt der der Außenkontur der Stromklemme folgenden halbkreis- oder halbellipsenförmigen Kurve bilden.

In jedem Fall ist zweckmäßig die in der die Schrauben nur knapp durchlassenden Klemmhälfte vorgesehene Ausnehmung zur unverdrehbaren Aufnahme einer Schraubenmutter ausgebildet. Desgleichen folgt die Außenkontur der Klemmhälften weitgehend der sie umschreibenden halbkreis- oder halbellipsenförmigen Kurve und vermeidet im Querschnitt scharfe Ecken.

Die Erfindung wird anhand zweier Ausführungsbeispiele der erfindungsgemäßen Hochspannungs-Stromklemme näher erläutert, wie sie in den Fig. 7-10 bzw. 11-13 dargestellt sind. Darin zeigt Fig. 7 das erste Ausführungsbeispiel der über zwei zu verbindende Endabschnitte der Leitungsseile geschlossenen Stromklemme in einer Seitenansicht, Fig. 8 die Stromklemme der Fig. 7 in Draufsicht, Fig. 9 diese Stromklemme von links in Fig. 7 her gesehen, Fig. 10A einen Schnitt entlang der Linie X-X in Fig. 7, wobei zwei gleich dicke Leitungsseile mit einem Durchmesser von 38 mm verbunden sind, Fig. 10B einen Schnitt entlang der Linie X-X in Fig. 7, wobei zwei gleich dicke Leitungsseile mit einem Durchmesser von 27 mm verbunden sind, Fig. 10C einen Schnitt entlang der Linie X-X in Fig. 7, wobei ein Leitungsseil mit einem Durchmesser von 38 mm mit einem Leitungsseil mit einem Durchmesser von 27 mm verbunden ist, und Fig. 10D den Schnitt nach Fig. 10A in einem größeren Maßstab, Fig. 11 das zweite Ausführungsbeispiel der über zwei zu verbindende Endabschnitte der Leitungsseile geschlossenen Stromklemme in einem Schrägriss, Fig. 12 die in Fig. 11 dargestellte Stromklemme mit zwei gleich dicken verbundenen Leitungsseilen in einer Seitenansicht entsprechend Fig. 9, und Fig. 13 die in Fig. 11 dargestellte Stromklemme mit zwei verschieden dicken verbundenen Leitungsseilen in einer Seitenansicht entsprechend Fig. 9.

Die in den Fig. 1-6 verwendeten Bezugszeichen für die Teile, die im Stand der Technik denjenigen der Erfindung analog sind, sind auch in den Fig. 7-13 verwendet.

Eine untere Klemmhälfte 1 ist gegen eine obere Klemmhälfte 2 mittels einer Reihe von drei Schrauben 7 gespannt, wobei sich zwischen ihnen Endabschnitte von Stromleitungsseilen 5, 6 befinden, die in jeweils zwei parallelen Längsrinnen 3 bzw. 4 der beiden Klemmhälften 1, 2 liegen. Die Längsrinnen 3, 4 haben teilkreisförmige Querschnitte mit gleichem Radius der Teilkreise, wie dies für den Stand der Technik nach den Fig. 1-3 zutrifft.

Die von den Schrauben 7 durchsetzten Öffnungen 8, 9 der beiden Klemmhälften 1, 2 sind, anders als im Stand der Technik, verschieden weit: Die Öffnungen 8 in der unteren Klemmhälfte 1 lassen die Schrauben 7 nur mit knappem Spiel hindurch, während die Öffnungen 9 in der oberen Klemmhälfte 2 in einem an die untere Klemmhälfte 1 angrenzenden Bereich weiter sind und ein Schrägstellen der oberen Klemmhälfte 2 für den Fall des Verbindens zweier verschieden dicker Leitungsseile 5, 6 ermöglichen. Bei dem in den Fig. 7-10 dargestellten Ausführungsbeispiel umfaßt die feststehende untere Klemmhälfte 1 die an ihr anliegenden Leitungsseile 5, 6 über einen Sektorwinkel von etwa 110°, während die schrägstellbare obere Klemmhälfte 2 die Leitungsseile 5, 6 über einen größeren Winkel von etwa 140° umfaßt. Bei dem in den Fig. 11-13 dargestellten Ausführungsbeispiel steht einem Umfassungswinkel von etwa 85° der unteren Klemmhälfte 1 ein Umfassungswinkel von etwa 130° der schrägstellbaren oberen Klemmhälfte 2 gegenüber.

In der die Schrauben 7 nur mit knappem Spiel durchlassenden unteren Klemmhälfte 1 ist eine Ausnehmung 10 zur unverdrehbaren Aufnahme der Schraubenmuttern 7" vorgesehen.

Die Außenkontur der Klemmhälften 1, 2 folgt weitgehend der sie umgebenden halbkreis- oder halbellipsenförmigen Kurve 12 bzw. 13 und vermeidet im Querschnitt alle scharfen Ecken.

Die folgenden Ausführungen beziehen sich nur auf das Ausführungsbeispiel der Fig. 7-10:
Die schrägstellbare Klemmhälfte 2 ist zweiteilig ausgebildet: Sie hat ein breiteres inneres Teil 2', welches die Längsrinnen 4 und die weiten Öffnungen 9 für die durch sie hindurchgehenden Schrauben 7 aufweist, sowie ein schmäleres äußeres Druckplattenteil 14, welches die weiten Öffnungen 9 überbrückt und am inneren Teil 2' elektrisch leitend flächig anliegt und dort bei gelockerten Schrauben 7 querverschiebbar ist. Die von den Schrauben 7 durchsetzten Öffnungen 9 im äußeren Druckplattenteil 14 sind etwa so eng wie die Öffnungen 8 in der unteren Klemmhälfte 1. Das Druckplattenteil 14 weist die die Köpfe 7' der Schrauben 7 aufnehmende Ausnehmung 11 auf und bildet mit seiner Außenkontur einen Abschnitt der der Außenkontur der Stromklemme folgenden halbkreis- oder halbellipsenförmigen Kurve 13.

Bei dem Ausführungsbeispiel der Fig. 11-13 weist, nicht wie in den Fig. 7-10 das Druckplattenteil 14 die die Schraubenköpfe 7' aufnehmende Ausnehmung 11, sondern das innere breitere Teil 2" der schrägstellbaren Klemmhälfte 2 eine solche Ausnehmung 11' auf.

Das äußere Druckplattenteil 14' der schrägstellbaren Klemmhälfte 2 kann deswegen flach ausgebildet sein. In Gegensatz zu den Fig. 7-10 folgt somit nicht das Druckplattenteil 14' mit seiner Außenkontur einem Abschnitt der die Außenkontur der Stromklemme bildenden halbkreis- oder halbellipsenförmigen Kurve 13, sondern lediglich das innere breitere Teil 2" gemeinsam mit der Oberseite der Schraubenköpfe 7'.

## Patentansprüche

1. Hochspannungs-Stromklemme für Anwendungen ab 60 kV aufwärts, mit zwei einander etwa spiegelbildlich gegenüber angeordneten langgestreckten Klemmhälften (1, 2), die je zwei parallele Längsrinnen (3, 4) zum Aufnehmen der zu verbindenden Endabschnitte zweier paralleler Stromleitungsseile (5, 6) aufweisen, welche Längsrinnen (3, 4) teilkreisförmige Querschnitte haben, wobei die beiden Klemmhälften (1, 2) mittels mehrerer, vorzugsweise dreier, in Richtung der Längsrinnen (3, 4) und Leitungsseile (5, 6) hintereinander angeordneter Schrauben (7) gegeneinander spannbar sind, die durch in der Längssymmetrieachse der Klemmhälften (1, 2) angeordnete Öffnungen (8, 9) der beiden Klemmhälften (1, 2) hindurchgehen und deren Endabschnitte vollständig in Ausnehmungen (10, 11 bzw. 10, 11') an den den Längsrinnen (3, 4) gegenüberliegenden Seiten der Klemmenhälften (1, 2) innerhalb einer die Außenkontur der Stromklemme eng umschreibenden, etwa halbkreis- oder halbellipsenförmigen Kurve (12 bzw. 13) angeordnet sind, wobei die von den Schrauben (7) durchsetzten Öffnungen (8, 9) an den beiden Klemmhälften (1, 2) verschieden weit sind, wobei die Öffnungen (8) in der einen Klemmhälfte (1) die Schrauben (7) nur knapp durchlassen, wogegen die Öffnungen (9) an der anderen Klemmhälfte (2) in einem an die erstgenannte Klemmhälfte (1) angrenzenden Bereich weiter sind, **dadurch gekennzeichnet, dass** die Öffnungen (9) an der besagten anderen Klemmhälfte (2) ein Schrägstellen der letzterwähnten Klemmhälfte (2) für den Fall des Verbindens zweier verschieden dicker Leitungsseile (5, 6) ermöglichen, wobei die schrägstellbare Klemmhälfte (2) die an ihr anliegenden Leitungsseile (5, 6) über einen weiteren Sektorwinkel umfaßt als die die Schrauben (7) nur knapp durchlassende Klemmhälfte (1) und der Radius der Teilkreise des Querschnitts jeder Längsrinne (3, 4) dem des Querschnitts des dicksten zu klemmenden Leitungsseils (5) entspricht.

2. Stromklemme nach Anspruch 1, **dadurch gekennzeichnet, daß** die schrägstellbare Klemmhälfte (2) zweiteilig ausgebildet ist mit einem breiteren inneren Teil (2'; 2"), welches die Längsrinnen (4) und die weiten Öffnungen (9) für die durch sie hindurchgehenden Schrauben (7) aufweist, und mit einem schmäleren äußeren Druckplattenteil (14; 14'), welches die weiten Öffnungen (9) überbrückt und am inneren Teil (2') elektrisch leitend flächig anliegt und dort bei gelockerten Schrauben (7) querverschiebbar ist.

3. Stromklemme nach Anspruch 2, **dadurch gekennzeichnet, daß** das Druckplattenteil (14) die die Köpfe (7') der Schrauben (7) aufnehmende Ausnehmung (11) aufweist und mit seiner Außenkontur einen Abschnitt der der Außenkontur der Stromklemme folgenden halbkreis- oder halbellipsenförmigen Kurve (13) bildet.

4. Stromklemme nach Anspruch 2, **dadurch gekennzeichnet, daß** das innere breitere Teil (2") der schrägstellbaren Klemmhälfte (2) die die Köpfe (7') der Schrauben (7) aufnehmende Ausnehmung (11') aufweist und das Druckplattenteil (14') flach ausgebildet ist, wobei die Schrauben (7) mit der Oberseite ihrer Köpfe (7') einen Abschnitt der der Außenkontur der Stromklemme folgenden halbkreis- oder halbellipsenförmigen Kurve (13) bilden.

5. Stromklemme nach einem der Ansprüche 1 bis 4, **dadurch gekennzeichnet, daß** die in der die Schrauben (7) nur knapp durchlassenden Klemmhälfte (1) vorgesehene Ausnehmung (10) zur unverdrehbaren Aufnahme einer Schraubenmutter (7") ausgebildet ist.

6. Stromklemme nach einem der Ansprüche 1 bis 5, **dadurch gekennzeichnet, daß** die Außenkontur der Klemmhälften (1, 2) der sie umschreibenden halbkreis- oder halbellipsenförmigen Kurve (12, 13) weitgehend folgt und im Querschnitt scharfe Ecken vermeidet.

## Claims

1. A high-voltage feeder clamp for applications ranging from 60 kV and higher, having two elongate clamp halves (1, 2), which are approximately mirror-symmetrical and each of which has two parallel longitudinal channels (3, 4) for receiving the end portions of two parallel stranded conductors (5, 6) to be connected, which longitudinal channels (3, 4) have partially circular cross-sections, wherein the two clamp halves (1, 2) can be clamped together by means of multiple, preferably three, screws (7) arranged in succession in the direction of the longitudinal channels (3, 4) and stranded conductors (5, 6), which screws pass through the openings (8, 9) in the two clamp halves (1, 2) arranged along the longitudinal symmetry axis of the clamping halves (1, 2) and of which the end portions are arranged completely in recesses (10, 11 and 10, 11') on the sides of the clamp halves (1, 2) lying opposite the longitudinal channels (3, 4), within an approximately semi-circular or semi-elliptical curve (12 or 13) that tightly circumscribes the outer contour of the feeder clamp, wherein the openings (8, 9) on the two clamp halves (1, 2) through which the screws (7) pass have different widths, wherein the openings (8) in one clamp half (1) only just allow the screws (7) to be passed through, whereas the openings (9) on the other clamp half (2) are wider in a region bordering the first-mentioned clamp half (1), **characterised in that** the openings (9) on said other clamp half (2) enable the second-mentioned clamp half (2) to be arranged at an incline in the event that two stranded conductors (5, 6) of different thickness are to be connected, wherein the clamping half (2) that can be placed at an incline encompasses the stranded conductor (5, 6) bearing against said clamping half over a wider sector angle than the clamping half (1) only just allowing the screws (7) to be passed through, and the radius of the partial circle of the cross-section of each longitudinal channel (3, 4) corresponds to that of the cross-section of the thickest stranded conductor (5) to be clamped.

2. The feeder clamp according to claim 1, **characterised in that** the clamping half (2) that can be positioned at an incline is formed in two parts with a wider inner part (2'; 2''), which comprises the longitudinal channels (4) and the wide openings (9) for the screws (7) passing therethrough, and with a narrower outer pressure plate part (14; 14'), which bridges the wide openings (9) and bears flat, electrically conductively, against the inner part (2') and is transversely displaceable there when the screws (7) are loosened.

3. The feeder clamp according to claim 2, **characterised in that** the pressure plate part (14) comprises the recess (11) receiving the heads (7') of the screws (7) and, with its outer contour, forms a portion of the semi-circular or semi-elliptical curve (13) following the outer contour of the feeder clamp.

4. The feeder clamp according to claim 2, **characterised in that** the inner wider part (2'') of the clamp half (2) that can be positioned at an incline comprises the recess (11') receiving the heads (7') of the screws (7), and the pressure plate part (14') is formed flat, wherein the screws (7), with the upper side of their heads (7'), form a portion of the semi-circular or semi-elliptical curve (13) following the outer contour of the feeder clamp.

5. The feeder clamp according to any one of claims 1 to 4, **characterised in that** the recess (10) provided in the clamp half (1) only just allowing the screws (7) to be passed through is designed to receive a screw nut (7'') non-rotatably.

6. The feeder clamp according to any one of claims 1 to 5, **characterised in that** the outer contour of the clamp halves (1, 2) largely follows the semi-circular or semi-elliptical curve (12, 13) circumscribing said outer contour of said clamp halves and avoids sharp corners in the cross-section.

## Revendications

1. Pince électrique haute tension pour des applications à partir de 60 kV et plus, 1 comportant deux demi-pinces (1, 2) allongées, opposées l'une à l'autre sensiblement en disposition inverse, lesquelles comprennent chacune deux goulottes longitudinales (3, 4) parallèles permettant de loger les deux sections d'extrémité à relier de deux câbles d'alimentation électrique (5, 6) parallèles, lesquelles goulottes (3, 4) présentent des sections transversales en forme de cercle partiel, les deux demi-pinces (1, 2) étant aptes à être serrées l'une contre l'autre au moyen de plusieurs vis (7), de préférence trois, disposées les unes derrière les autres en direction des goulottes longitudinales (3, 4) et des câbles d'alimentation (5, 6), qui passent à travers des ouvertures (8, 9) des deux demi-pinces ( 1, 2) disposées dans l'axe de symétrie longitudinal des demi-pinces (1, 2) et dont les sections d'extrémité sont disposées intégralement dans des évidements (10, 11 ou 10, 11') sur les faces des demi-pinces (1, 2) opposées aux goulottes longitudinales (3, 4) à l'intérieur d'une courbe (12 ou 13) sensiblement en forme de demi-cercle ou de demi-ellipse, circonscrivant étroitement le contour extérieur de la pince électrique, les ouvertures (8, 9) traversées par les vis (7) étant à des distances différentes sur les deux demi-pinces (1, 2), les ouvertures (8) dans l'une (1) des demi-pinces laissant juste passer les vis (7), alors que les ouvertures (9) sur l'autre demi-pince (2) sont plus grandes dans une région adjacente à la demi-pince (1) mentionnée en premier, **caractérisée par le fait que** les ouvertures (9) sur ladite autre demi-pince (2) permettent une inclinaison de la demi-pince (2) mentionnée en dernier pour le cas du raccordement de deux câbles d'alimentation (5, 6) d'épaisseurs différentes, la demi-pince (2) inclinable comprenant les câbles d'alimentation (5, 6) qui lui sont adjacents sur un angle de secteur plus grand que la demi-pince (1) laissant juste passer les vis (7) et le rayon des cercles partiels de la section transversale de chaque goulotte longitudinale (3, 4) correspondant à celui de la section transversale du câble d'alimentation (5) à serrer le plus épais.

2. Pince électrique selon la revendication 1, **caractérisée par le fait que** la demi-pince (2) inclinable est réalisée en deux parties avec une partie intérieure plus large (2' ; 2''), laquelle présente les goulottes longitudinales (4) et les ouvertures larges (9) pour les vis (7) les traversant, et avec une partie de plaque de pression extérieure plus étroite (14 ; 14'), laquelle ponte les grandes ouvertures (9) et est en appui à plat sur la partie intérieure (2') de manière électriquement conductrice et y est déplaçable transversalement lorsque les vis (7) sont desserrées.

3. Pince électrique selon la revendication 2, **caractérisée par le fait que** la partie de plaque de pression (14) présente l'évidement (11) recevant les têtes (7') des vis (7) et forme avec son contour extérieur une section de la courbe (13) en forme de demi-cercle ou de demi-ellipse qui suit le contour extérieur de la pince électrique.

4. Pince électrique selon la revendication 2, **caractérisée par le fait que** la partie intérieure plus large (2'') de la demi-pince (2) inclinable présente l'évidement (11') recevant les têtes (7') des vis (7) et la partie de plaque de pression (14') est formée à plat, les vis (7) formant avec le côté supérieur de leurs têtes (7') une section de la courbe (13) en forme de demi-cercle ou de demi-ellipse qui suit le contour extérieur de la pince électrique.

5. Pince électrique selon l'une des revendications 1 à 4, **caractérisée par le fait que** l'évidement (10) ménagé dans la demi-pince (1) laissant seulement juste passer les vis (7) est formé pour recevoir de manière non rotative un écrou de vis (7'').

6. Pince électrique selon l'une des revendications 1 à 5, **caractérisée par le fait que** le contour extérieur des demi-pinces (1, 2) suit en grande partie la courbe (12, 13) en forme de demi-cercle ou de demi-ellipse qui les circonscrit et évite des angles vifs dans la coupe transversale.
